# EUROPÄISCHE PATENTSCHRIFT

(11) **EP 0 782 740 B1**
(45) Veröffentlichungstag und Bekanntmachung des Hinweises auf die Patenterteilung: **15.04.1998**
(21) Anmeldenummer: 95929871.2
(22) Anmeldetag: 16.08.1995
(51) Int. Cl.: G08B 13/14

(54) **ÜBERWACHUNGSVORRICHTUNG FÜR RECHNER MIT ANGESCHLOSSENEN GERÄTEN WIE MONITOR, DRUCKER ODER DERGLEICHEN**
MONITORING DEVICE FOR COMPUTERS WITH CONNECTED PERIPHERALS, SUCH AS MONITORS, PRINTERS OR THE LIKE
DISPOSITIF DE CONTROLE POUR ORDINATEURS COMPORTANT DES PERIPHERIQUES TELS QUE NOTAMMENT ECRANS, IMPRIMANTES OU ANALOGUES

(30) Priorität: 14.09.1994 DE 4432676
(43) Veröffentlichungstag der Anmeldung: 09.07.1997
(73) Patentinhaber: Kühling, Bernd, 46047 Oberhausen (DE)
(72) Erfinder: Kühling, Bernd, 46047 Oberhausen (DE)
(74) Vertreter: Patentanwälte Meinke, Dabringhaus und Partner
(86) Internationale Anmeldenummer: EP9503225
(87) Internationale Veröffentlichungsnummer: WO9608800

(56) Entgegenhaltungen:
- DE-U- 9 110 174
- DE-U- 9 311 034
- FR-A- 2 593 950
- US-A- 3 423 747
- US-A- 5 059 948

## Beschreibung

Die Erfindung betrifft eine Überwachungsvorrichtung für Rechner mit angeschlossenen Geräten wie Monitor, Drucker oder dergleichen, wobei sämtliche Geräte jeweils über zumindest eine Masseleitung mit dem Rechner verbunden sind.

Eine derartige Überwachungseinrichtung ist aus DE-GM 91 10 174 bekannt. Bei dieser als Diebstahlsicherungsvorrichtung bezeichneten Überwachungsvorrichtung sind wenigstens ein Lichtsignale ausstrahlender Sender und ein dem Sender zugeordneter und die vom Sender ausgestrahlten Lichtsignale aufnehmender Empfänger vorgesehen, wobei zusätzlich ein den Sender und den Empfänger miteinander verbindender Lichtwellenleiter als Verriegelungselement verwirklicht ist. Dabei ist der Lichtwellenleiter mehrteilig ausgebildet, wobei die jeweiligen Teile des Lichtwellenleiters über Kupplungsstücke und Kupplungsgegenstücke lösbar miteinander verbunden sind. Auf diese Weise kann eine Vielzahl von Geräten wie ein Rechner mit angeschlossenem Monitor, Drucker oder dergleichen über den als Verriegelungselement vorgesehenen, mehrteiligen Lichtwellenleiter miteinander verbunden werden, d. h. gegenseitig verkettet werden und somit gegen Diebstahl geschützt werden. Sobald nämlich der mehrteilige Lichtwellenleiter durch Lösen eines Kupplungsstückes von seinem Kupplungsgegenstück von unbefugter Seite unterbrochen oder in sonstiger Weise manipuliert wird, können keine bzw. lediglich veränderte Lichtsignale von dem Sender an den Empfänger weitergeleitet werden. Hierauf wird ein Signal an einen optischen und/oder akustischen Warnsignalgeber übertragen.

Weiter ist aus DE-GM 93 11 034 eine Vorrichtung zur Diebstahlsicherung von Computern mit einer Sensoreinheit bekannt, welche eine computerseitige und eine ortsfeste Sensorvorrichtung umfaßt, die in Funktionsstellung miteinander elektrisch verbunden sind. Dabei ist die ortsfeste Sensorvorrichtung in vorteilhafter Weise eine Leitung, welche an der einen Seite eine Kontaktstelle und an der anderen Seite eine Schlaufe aufweist, welche um ein ortsfestes Teil, wie beispielsweise ein Tischbein oder eine Regalschiene, herumgelegt werden kann. Bei Durchtrennung der Leitung, Lösung der Steckverbindung oder dergleichen wird ein Alarmsignal erzeugt.

Die bekannten Vorrichtungen eignen sich auf der einen Seite mehr oder minder nur zur Überwachung des Rechners, während die üblicherweise angeschlossenen Geräte wie Monitor, Drucker oder dergleichen nicht überwacht werden bzw. entwendet werden können (vgl. DE-GM 93 11 034). Auf der anderen Seite ist die bekannte gattungsgemäße Überwachungsvorrichtung in Form eines als mehrteiliger Lichtwellenleiter ausgebildeten Verriegelungselementes äußerst aufwendig ausgeführt. - Hier setzt die Erfindung ein.

Aus der US-A-3 423 747 ist eine Überwachungseinrichtung für beispielsweise Fernseher bekannt, bei dem jede Masseleitung zwischen dem jeweiligen Gerät und beispielsweise dem Fernseher eine eingeschleifte gemeinsame Sensoreinrichtung zur überwachung der durchgängigen Masseverbindung aufweist. Dabei ist die Sensoreinrichtung zur Registrierung von Abweichungen des elektrischen Potentiales am jeweiligen Einschleifende der Sensorvorrichtung vom Massepotential eingerichtet, wobei dort eine von der Sensoreinrichtung bei registrierter Abweichung aktivierbare Alarmvorrichtung zur Meldung der Masseunterbrechung vorgesehen ist.

Der Erfindung liegt die Aufgabe zugrunde, eine Überwachungsvorrichtung der eingangs beschriebenen Ausführungsform zu schaffen, welche einfach und funktionssicher aufgebaut ist.

Zur Lösung dieser Aufgabe schlägt die Erfindung eine Überwachungseinrichtung mit den Merkmalen des Anspruches 1 vor.

- Durch diese Maßnahmen der Erfindung wird zunächst einmal ein einfacher und funktionssicherer Aufbau der Überwachungvorrichtung gewährleistet, da die Erfindung praktisch auf eine bereits bestehende Verbindung zwischen dem Rechner und den hieran regelmäßig angeschlossenen Geräten wie Monitor, Drucker oder dergleichen zurückgreift. Eine solche Verbindung ist die zwischen jedem Gerät und dem Rechner notwendigerweise vorhandene Masseleitung. Dabei hat die Erfindung erkannt, daß der Rechner mit den angeschlossenen Geräten in der Weise überwacht werden kann, daß die jeweilige Masseverbindung zwischen Rechner und Gerät überwacht wird. Dies geschieht durch die in jede Masseleitung zwischen dem Gerät und dem Rechner eingeschleifte Sensorvorrichtung zur Überwachung einer durchgängigen Masseverbindung. Auf diese Weise kann eine Überwachung erfolgen, ohne einen Eingriff in und an den Geräten vornehmen zu müssen und ohne deren Funktion zu beeinträchtigen. Gleichzeitig ist die Überwachungsvorrichtung für beliebige Geräte und Rechnertypen geeignet. Insgesamt wird die Funktion des Rechners sowie der angeschlossen Geräte in keiner Weise beeinträchtigt, da die zu messende Masseverbindung naturgemäß kein spannungsführendes Potential aufweist, folglich eine Störung des Datenflusses zwischen den Geräten oder zwischen dem Rechner und den Geräten nicht zu befürchten ist. Dabei ist die Sensorvorrichtung zur Registrierung, d. h. zum Messen und/oder (Zwischen-)Speichern von Abweichungen des elektrischen Potentials am jeweiligen Einschleifende der Sensorvorrichtung vom Massepotential eingerichtet. Auf diese Weise kann auch dann eine erfolgreiche Überwachung stattfinden, wenn die Verbindung zwischen Sensorvorrichtung und Alarmvorrichtung u. U. gestört ist. Jedenfalls ist insgesamt eine zuverlässige Überwachung eines oder mehrerer Rechner mit jeweils angeschlossenen Geräten auf einfache und funktionssichere Weise möglich.

Weitere erfindungswesentliche Merkmale sind im folgenden aufgeführt. So ist bevorzugt vorgesehen, daß die Sensorvorrichtung als zwischen dem Rechner und dem jeweiligen Gerät angeordnete Steckvorrichtung, z. B. als auf den zugehörigen Ausgang des Rechners aufgesteckter Zwischenstecker, ausgebildet ist. Hierbei geht die Erfindung von der Erkenntnis aus, daß der zu überwachende Rechner mit den hieran angeschlossenen Geräten im allgemeinen durch Standardkabel verbunden ist, wobei jeweils endseitig bzw. geräteseitig Standardstecker bzw. -buchsen mit genormter Polzahl (z. B. 9polig, 15polig, 25polig usw.) für die serielle oder parallele Datenübertragung verwendet werden. Jedenfalls besteht auf diese Weise die Möglichkeit, die Sensorvorrichtung als Zwischenstecker zwischen den Rechner und das Anschlußkabel für das anzuschließende Gerät einzustecken. Dabei weist die Sensorvorrichtung bevorzugt am jeweiligen Einschleifende einen rechnerseitigen Eingang und einen geräteseitigen Eingang auf und ist zur Registrierung von Abweichungen eines Eingangs oder beider Eingänge vom Massepotential eingerichtet, wobei zumindest eine zusätzliche Masseverbindung als Referenzpotential und eine Betriebsspannungsverbindung zur Stromversorgung der Sensorvorrichtung sowie eine Ausgangsverbindung mit der Alarmvorrichtung zur Meldung einer unterbrochenen Masseverbindung vorgesehen sind. Im Falle, daß die Sensorvorrichtung als Zwischenstecker ausgebildet ist, ist die Ausgangsverbindung mit der Alarmvorrichtung als aus dem Zwischenstecker herausgeführtes Kabel ausgebildet. Dieses mehradrige Kabel kann auch zur Spannungsversorung der Sensorvorrichtung durch die Alarmvorrichtung dienen. Es ist aber auch möglich, daß die Betriebsspannungsverbindung und die Masseverbindung rechnerseitig durch die Verbindung von Anschlußbuchse bzw. -stecker am Rechner und Zwischenstecker hergestellt wird. Unabhängig davon kann man zur netzunabhängigen Stromversorgung auch einen - während des Computerbetriebes gepufferten - Akku vorsehen. Dieser Akku - es können selbstverständlich auch mehrere Akkus vorhanden sein - kann beispielsweise zusammen mit der Alarmvorrichtung in einem Gehäuse angeordnet sein, von dem aus in diesem Fall die Stromversorgung der Sensorvorrichtung erfolgt. Eine solche netzunabhängige Stromversorgung erweist sich dann als vorteilhaft, wenn auch bei gezogenem Netzstecker eine Überwachung des oder der Rechner mit angeschlossenen Geräten erforderlich sein sollte.

Vorzugsweise weist die Sensorvorrichtung zur Überwachung einer durchgängigen Masseverbindung einen analogen Ruhestromschleifen-Überwacher oder einen digitalen Signalform-Überwacher eines in einen zusätzlichen Signaleingang der Sensorvorrichtung eingespeisten und bei durchgängiger Masseverbindung phasenverschobenen, insbesondere negierten Rechtecksignals auf. Im Falle des digitalen Signalform-Überwachers eines (negierten) Rechtecksignals wird ein geringer Stromverbrauch der Sensorvorrichtung durch die hierbei einsetzbaren CMOS-Bauteile ermöglicht. Im übrigen ist kein Abgleich des Signalform-Überwachers erforderlich und es ergeben sich auch keine Verschiebungen des Arbeitspunktes durch Temperaturdrift, so daß eine durchgängige Masseverbindung unabhängig hiervon definiert festgestellt werden kann. Sowohl der Ruhestromschleifen-Überwacher als auch der Signalform-Überwacher können im Falle der Ausbildung der Sensorvorrichtung als Zwischenstecker in eben diesen Zwischenstecker eingebaut werden. Nachdem dieser Zwischenstecker regelmäßig zwischen den Computer und das Anschlußkabel des anzuschließenden Gerätes eingesteckt ist, ist die solchermaßen ausgebildete Sensorvorrichtung nicht mehr zugänglich. Dies gilt um so mehr für den Fall, daß der Zwischenstecker eine gegossene Umhüllung aufweist und folglich nicht mehr zu öffnen ist. Jedenfalls lassen sich auf diese Weise Manipulationen an der Sensorvorrichtung erfolgreich verhindern. Dies gilt im übrigen auch für die Alarmvorrichtung, wenn diese als in den Rechner einsteckbare Alarmsteckkarte mit einstellbarer Alarmdauer ausgebildet ist. Denn nun ist auch die Alarmvorrichtung bei geschlossenem Rechnergehäuse nicht mehr zugänglich. Der Datenfluß zwischen dem Rechner und den einzelnen Geräten bzw. zwischen den einzelnen Geräten wird durch die Alarmsteckkarte nicht beeinträchtigt, da die Alarmsteckkarte lediglich auf die Stromversorgungs- und Massekontakte und nicht auf die Daten- oder Steuerkontakte im zugeordneten Steckplatz im Rechner zurückgreift. Sollte kein freier Steckplatz vorhanden sein, so ist es auch möglich, daß die Alarmvorrichtung in einem externen Gehäuse untergebracht ist. In diesem Zusammenhang kann die Alarmvorrichtung auch an einem vom Rechner und den angeschlossenen Geräten weit entfernten Ort überwacht werden und beispielsweise mit der Sensorvorrichtung über eine Telefonleitung in Verbindung stehen. Auch eine kabellose Verbindung der Sensorvorrichtung mit der in eine bereits vorhandene Alarmanlage integrierten Alarmvorrichtung ist möglich. Jedenfalls kann insgesamt auch eine Fernüberwachung des oder der Rechner mit angeschlossenen Geräten erfolgen, indem beispielsweise auf eine Telefonleitung oder eine kabellose Verbindung zwischen Sensorvorrichtung und Alarmvorrichtung zurückgegriffen wird.

Zur Aktivierung und Deaktivierung der Alarmvorrichtung ist eine Bedienvorrichtung vorgesehen, welche im einfachsten Fall vorzugsweise als Schlüsselschalter mit ggf. zugehöriger LED zur Anzeige der Schlüsselschalterstellung ausgebildet ist. Eine derartige Bedienvorrichtung bietet sich zur Überwachung eines Rechners mit angeschlossenen Geräten an. Sollen mehrere Rechner mit jeweils angeschlossenen Geräten, d. h. also ein gesamter Bürokomplex, überwacht werden, ist eine Bedienvorrichtung vorgesehen, welche als programmierbare Bedieneinheit zur Aktivierung und Deaktivierung einer oder mehrerer Alarmvorrichtungen ausgebildet ist. Hierdurch können gezielt einzelne oder mehrere Alarmvorrichtungen angesprochen, d. h. aktiviert und deaktiviert werden. Auch bietet sich die Möglichkeit, mehrere Rechner, welche z. B. untereinander verbunden sind, in Gruppen aufzuteilen und jeder einzelnen Gruppe eine gesonderte programmierbare Bedieneinheit zuzuordnen. Jedenfalls kann bei aktivierter Alarmvorrichtung und unterbrochener Masseverbindung zwischen einem Rechner und einem angeschlossenen Gerät sowohl ein akustisches als auch ein optisches Alarmsignal erzeugt werden, welches z. B. manuell wieder ausgeschaltet werden kann.

Neben der Überwachung der Verbindung eines Rechners mit einem angeschlossenen Gerät kann auch der Rechner selbst gegenüber Öffnen des Gehäuses überwacht werden, sofern der Rechner ein zweigeteiltes Metallgehäuse mit einer Masseleitung zwischen beiden Gehäuseteilen aufweist. Dies geschieht derart, daß die Masseleitung eine zusätzlich zwischen beiden Gehäuseteilen eingeschleifte Sensorvorrichtung zur Überwachung einer durchgängigen Masseverbindung zwischen beiden Gehäuseteilen besitzt, wobei die Alarmvorrichtung zur Meldung einer unterbrochenen Masseleitung von der zusätzlichen Sensorvorrichtung aktivierbar ist. Selbstverständlich können hierzu auch Federkontakte oder dergleichen dienen, welche bei Öffnen des Gehäuses ausgelöst werden. Im Falle, daß der Rechner eine Wechselfestplatte aufweist, kann auch diese Wechselfestplatte bezüglich unerlaubten Herausziehens überwacht werden, indem die notwendigerweise zwischen Wechselfestplatte und Rechner vorhandene Masseverbindung überwacht wird. Dies geschieht in der Weise, daß die Masseleitung zwischen der Wechselfestplatte und dem Rechner eine eingeschleifte zusätzliche Sensorvorrichtung zur Überwachung einer durchgängigen Masseverbindung zwischen der Wechselfestplatte und dem Rechner aufweist, wobei die Alarmvorrichtung zur Meldung einer unterbrochenen Masseverbindung von der zusätzlichen Sensorvorrichtung aktivierbar ist. Insgesamt gelingt durch die beiden letztgenannten Maßnahmen eine Überwachung des Rechners gegen Öffnen des Gehäuses und Herausziehen einer Wechselfestplatte unabhängig davon, ob der Rechner mit den angeschlossenen Geräten wie Monitor, Drucker oder dergleichen verbunden ist oder nicht. Es versteht sich, daß auch andere Einbauteile wie Streamer, CD-ROM-Laufwerk oder dergleichen - ähnlich wie die Wechselfestplatte - mittels der erfindungsgemäßen Überwachungsvorrichtung gesichert werden können.

Im folgenden wird die Erfindung anhand einer lediglich ein Ausführungsbeispiel darstellenden Zeichnung näher erläutert; es zeigen
- Fig. 1: eine Überwachungsvorrichtung für einen Rechner mit Wechselfestplatte und angeschlossenem Monitor und Drucker,
- Fig. 2: eine Sensorvorrichtung in Form eines Ruhestromschleifen-Überwachers, und
- Fig. 3: eine als Signalform-Überwacher ausgeführte Sensorvorrichtung.

In den Figuren ist eine Überwachungsvorrichtung für einen Rechner 1 mit Wechselfestplatte 2 und angeschlossenem Monitor 3 und Drucker 4 gezeigt. Sämtliche Geräte 3, 4 sind - ebenso wie die Wechselfestplatte 2 - jeweils über eine Masseleitung 5 mit dem Rechner 1 verbunden. Zusätzlich ist noch eine jeweilige Masseverbindung 6 als Referenzpotential vorgesehen. Jede Masseleitung 5 weist eine zwischen dem Gerät 3, 4 und dem Rechner 1 eingeschleifte Sensorvorrichtung 7 zur Überwachung einer durchgängigen Masseverbindung auf, wobei die Sensorvorrichtung 7 zur Registrierung von Abweichungen des elektrischen Potentials am jeweiligen Einschleifende der Sensorvorrichtung 7 vom Massepotential eingerichtet ist, und wobei eine von der Sensorvorrichtung 7 bei registrierter Abweichung aktivierbare Alarmvorrichtung 8 zur Meldung einer unterbrochenen Masseverbindung vorgesehen ist. Im Ausführungsbeispiel ist die Sensorvorrichtung 7 als auf den zugehörigen Ausgang des Rechners 1 aufgesteckter Zwischenstecker 7 ausgebildet. Dabei weist die Sensorvorrichtung bzw. der Zwischenstecker 7 am jeweiligen Einschleifende einen rechnerseitigen Eingang E₁ und einen geräteseitigen Eingang E₂ auf und ist zur Registrierung von Abweichungen eines Eingangs E₁, E₂ oder beider Eingänge E₁ und E₂ vom Massepotential eingerichtet, wobei zusätzlich noch eine Betriebsspannungsverbindung 9 zur Stromversorgung des Zwischensteckers 7 sowie eine Ausgangsverbindung 10 mit der Alarmvorrichtung 8 zur Meldung einer unterbrochenen Masseverbindung vorgesehen sind. Die Alarmvorrichtung 8 ist als in den Rechner 1 einsteckbare Alarmsteckkarte 8 mit einstellbarer Alarmdauer ausgebildet. Zur netzunabhängigen Stromversorgung der Überwachungsvorrichtung ist ein - allerdings nicht gezeigter - Akku auf der Alarmsteckkarte 8 vorgesehen. Die Aktivierung und Deaktivierung der Alarmsteckkarte 8 erfolgt im Ausführungsbeispiel durch eine als Schlüsselschalter 11 ausgeführte Bedienvorrichtung 11. Es kann auch eine als programmierbare Bedieneinheit ausgeführte Bedienvorrichtung 11 zur Aktivierung und Deaktivierung einer oder mehrerer Alarmvorrichtungen 8 vorgesehen sein. Dies ist allerdings nicht gezeigt.

Der Rechner 1 weist ein zweigeteiltes Metallgehäuse mit einer Masseleitung 5 zwischen beiden Gehäuseteilen auf. Zur Überwachung gegen unbefugtes Öffnen des zweigeteilten Metallgehäuses besitzt diese Masseleitung 5 eine zusätzlich zwischen beiden Gehäuseteilen eingeschleifte Sensorvorrichtung 7 zur Überwachung einer durchgängigen Masseverbindung zwischen beiden Gehäuseteilen, wobei die Alarmsteckkarte 8 ebenfalls von dieser zusätzlichen Sensorvorrichtung 7 zur Meldung einer unterbrochenen Masseverbindung aktivierbar ist. Dies ist im einzelnen nicht gezeigt. Zusätzlich oder alternativ kann auch ein Neigungsschalter auf der Alarmsteckkarte 8 oder an den Gehäuseteilen angebracht sein, welcher das Öffnen des Metallgehäuses und/oder das Entfernen des gesamten Rechners 1 detektiert. Dies ist allerdings nicht dargestellt. Das gilt auch für die in die Masseleitung 5 zwischen der Wechselfestplatte 2 und dem Rechner 1 eingeschleifte zusätzliche Sensorvorrichtung 7 zur Überwachung einer durchgängigen Masseverbindung zwischen der Wechselfestplatte 2 und dem Rechner 1. Dabei ist die Alarmsteckkarte 8 auch durch diese zusätzliche Sensorvorrichtung 7 zur Meldung einer unterbrochenen Masseverbindung aktivierbar.

Die Funktionsweise der in der Fig. 2 als Ruhestromschleifen-Überwacher ausgebildeten Sensorvorrichtung 7 wird im folgenden erläutert. Die hierin abgebildete Sensorvorrichtung 7 bzw. der Ruhestromschleifen-Überwacher weist neben dem rechnerseitigen Eingang E₁ und dem geräteseitigen Eingang E₂ eine zusätzliche Masseverbindung 6 als Referenzpotential, eine Betriebsspannungsverbindung 9 zur Stromversorgung der Sensorvorrichtung 7 sowie eine Ausgangsverbindung 10 mit der in Fig. 2 nicht gezeigten Alarmsteckkarte 8 zur Meldung einer unterbrochenen Masseverbindung zwischen E₁ und dem Rechner 1 und/oder E₂ und dem Monitor 3 oder Drucker 4 auf. Wenn beide Eingänge E₁ und E₂ auf Massepotential gehalten sind, d. h. eine durchgängige Masseverbindung zwischen Rechner 1 und Monitor 3 oder Drucker 4 besteht, so sind beide Transistoren T₁ und T₂ gesperrt. Die Ausgangsverbindung 10 ist folglich über den Widerstand R₅ mit der Betriebsspannungsverbindung 9 verbunden und liegt auf positivem Potential, so daß die angeschlossene Alarmsteckkarte 8 keinen Alarm auslöst. Wird nun die durchgängige Masseverbindung getrennt, d. h. ein Eingang E₁, E₂ oder beide Eingänge E₁ und E₂ werden nicht mehr auf Massepotential gehalten, so wird entweder ein Transistor T₁, T₂ oder werden beide Transistoren T₁ und T₂ leitend. Denn die jeweilige Basis des Transistors T₁, T₂ erhält positives Potential über den Widerstand R₅ und R₂ oder R₄ in Verbindung mit den Basisvorwiderständen R₁ oder R₃. Gleichermaßen wird die Ausgangsverbindung 10 auf Massepotential gezogen, so daß die Alarmsteckkarte die Potential änderung vom Betriebsspannungspotential auf Massepotential erkennt und einen entsprechenden Alarm auslöst. Der gleiche Effekt tritt auf, wenn die Betriebsspannungsverbindung 9 unterbrochen wird. Denn auch in diesem Fall wird die Ausgangsverbindung 10 auf Massepotential gezogen, so daß die Alarmsteckkarte 8 reagiert.

Die Fig. 3 zeigt eine andere Variante der Sensorvorrichtung 7, welche als Signalform-Überwacher eines in einen zusätzlichen Signaleingang 12 der Sensorvorrichtung 7 eingespeisten und bei durchgängiger Masseverbindung negierten Rechtecksignals ausgebildet ist. Die Funktionsweise wird im folgenden erläutert. Kernstück des Signalform-Überwachers sind drei steuerbare Schalter A, B und C, welche in Form eines integrierten Schaltkreises kommerziell zur Verfügung stehen. Wenn beide Eingänge E₁ und E₂ auf Massepotential liegen, d. h. eine durchgängige Masseverbindung zwischen Rechner 1 und Monitor 3 bzw. Drucker 4 vorhanden ist, befinden sich auch die Steuereingänge der Schalter A und B auf Massepotential, so daß beide Schalter A und B - wie gezeigt - offen sind. Das über den zusätzlichen Signaleingang 12 eingespeiste Rechtecksignal steuert folglich - über den Widerstand R₃ - den Steuereingang des Schalters C, welcher geöffnet und geschlossen wird und somit über die Ausgangsverbindung 10 das negierte Rechtecksignal an die Alarmsteckkarte 8 überträgt. In diesem Fall erfolgt kein Alarm. Sobald einer der Eingänge E₁, E₂ nicht mehr auf Massepotential gehalten wird, d. h. eine durchgängige Masseverbindung zwischen Rechner 1 und Monitor 3 bzw. Drucker 4 nicht mehr besteht, wird ein Schalter A und/oder B geschlossen, da sein Steuereingang ein positives Potential von der Betriebsspannungsverbindung 9 über den Widerstand R₁, R₂ erhält. Sobald einer oder beide Schalter A, B geschlossen sind, wird auch der Schalter C geschlossen und nicht mehr im Wechsel des Rechtecksignals geöffnet und geschlossen. Folglich liegt die Ausgangsverbindung 10 auf Massepotential, so daß die Alarmsteckkarte 8 einen Alarm auslöst.

Durch die entgegengesetzte Phasenlage des Rechtecksignals, welches eingangsseitig in den zusätzlichen Signaleingang 12 eingespeist wird gegenüber dem ausgangsseitigen Rechtecksignal, welches bei durchgängiger Masseverbindung über die Ausgangsverbindung 10 an die Alarmsteckkarte 8 übertragen wird, wird verhindert, daß bei Manipulationen an der Ausgangsverbindung 10 eine durchgängige Masseverbindung vorgetäuscht werden kann.

Das negierte Rechtecksignal kann bei weiterer Bearbeitung wiederum negiert werden, so daß dann geprüft werden kann, ob das eingangsseitige Rechtecksignal dem (zweifach negierten) Ausgangssignal entspricht.

## Patentansprüche

1. Überwachungsvorrichtung für Rechner (1) mit angeschlossenen Geräten wie Monitor (3), Drucker (4) oder dergleichen, wobei sämtliche Geräte (3,4) jeweils über zumindest eine Masseleitung (5) mit dem Rechner (1) verbunden sind, jede Masseleitung (5) eine zwischen dem Gerät (3,4) und dem Rechner (1) eingeschleifte Sensorvorrichtung (7) zur Überwachung einer durchgängigen Masseverbindung aufweist, die Sensorvorrichtung (7) zur Registrierung von Abweichungen des elektrischen Potentials am jeweiligen Einschleifende der Sensorvorrichtung (7) vom Massepotential eingerichtet und zusätzlich noch eine jeweilige Masseverbindung (6) als Referenzpotential vorgesehen ist, wobei eine von der Sensorvorrichtung (7) bei registrierter Abweichung aktivierbare Alarmvorrichtung (8) zur Meldung einer unterbrochenen Masseverbindung vorgesehen ist.

2. Überwachungsvorrichtung nach Anspruch 1, dadurch gekennzeichnet, daß die Sensorvorrichtung (7) als zwischen dem Rechner (1) und dem jeweiligen Gerät (3, 4) angeordnete Steckvorrichtung, z. B. als auf den zugehörigen Ausgang des Rechners (1) aufgesteckter Zwischenstecker (7), ausgebildet ist.

3. Überwachungsvorrichtung nach Anspruch 1 oder 2, dadurch gekennzeichnet, daß die Sensorvorrichtung (7) am jeweiligen Einschleifende einen rechnerseitigen Eingang (E₁) und einen geräteseitigen Eingang (E₂) aufweist und zur Registrierung von Abweichungen eines Eingangs (E₁, E₂) oder beider Eingänge (E₁ und E₂) vom Massepotential eingerichtet ist, und daß zumindest eine zusätzliche Masseverbindung (6) als Referenzpotential und eine Betriebsspannungsverbindung (9) zur Stromversorgung der Sensorvorrichtung (7) sowie eine Ausgangsverbindung (10) mit der Alarmvorrichtung (8) zur Meldung einer unterbrochenen Masseverbindung vorgesehen sind.

4. Überwachungsvorrichtung nach einem der Ansprüche 1 bis 3, dadurch gekennzeichnet, daß zur netzunabhängigen Stromversorgung ein Akku vorgesehen ist.

5. Überwachungsvorrichtung nach einem der Ansprüche 1 bis 4, dadurch gekennzeichnet, daß die Sensorvorrichtung (7) zur Überwachung einer durchgängigen Masseverbindung einen Ruhestromschleifen-Überwacher oder einen Signalform-Überwacher eines in einen Signaleingang (12) der Sensorvorrichtung (7) eingespeisten und bei durchgängiger Masseverbindung phasenverschobenen Rechtecksignals aufweist.

6. Überwachungsvorrichtung nach einem der Ansprüche 1 bis 5, dadurch gekennzeichnet, daß die Alarmvorrichtung (8) als in den Rechner (1) einsteckbare Alarmsteckkarte (8) mit einstellbarer Alarmdauer ausgebildet ist.

7. Überwachungsvorrichtung nach einem der Ansprüche 1 bis 6, dadurch gekennzeichnet, daß eine Bedienvorrichtung (11) zur Aktivierung und Deaktivierung der Alarmvorrichtung (8) vorgesehen ist.

8. Überwachungsvorrichtung nach Anspruch 7, dadurch gekennzeichnet, daß die Bedienvorrichtung (11) als Schlüsselschalter (11) ausgebildet ist.

## Claims

1. Monitoring device for computers (1) with connected equipment such as monitor (3), printer (4) etc. in which all the equipment (3, 4) is linked to the computer (1) respectively via at least one earth line (5), each earth line (5) has a sensor device (7) which is looped in between the equipment (3, 4) and the computer (1) to monitor a general earth connection, adjusts the sensor device (7) to record deviations in the electrical potential at the respective loop-in end of the sensor device (7) from the earth potential and is also equipped with an additional respective earth connection (6) as a reference potential, in which an alarm (8) which can be activated by the sensor device (7) when a deviation is recorded is provided to signal a broken earth connection.

2. Monitoring device according to Claim 1, characterised in that the sensor device (7) takes the form of a plug device which is fitted between the computer (1) and the respective item of equipment (3, 4), e.g. in the form of an adapter plug (7) which is attached to the relevant output of the computer (1).

3. Monitoring device according to Claim 1 or 2, characterised in that the sensor device (7) at the respective loop-in end has an input (E₁) on the computer side and an input (E₂ on the equipment side and is set up to record deviations of one input (E₁ E₂) or both inputs (E₁ and E₂) from the earth potential, and that at least one additional earth connection (6) is provided as a reference potential and a working voltage connection (9) to supply power to the sensor device (7) and also an output connection (10) to the alarm (8) to signal a broken earth connection.

4. Monitoring device according to one of the Claims 1 to 3, characterised in that a battery is provided to provide mains-independent power.

5. Monitoring device according to one of the Claims 1 to 4, characterised in that the sensor device (7) to monitor a general earth connection has a closed circuit loop monitor or a signal form monitor to monitor the square wave signal which is supplied to one signal input (12) of the sensor device (7) and is out of phase in the case of a general earth connection.

6. Monitoring device according to one of the Claims 1 to 5, characterised in that the alarm (8) takes the form of an alarm insert card (8) with adjustable alarm duration, which can be plugged into the computer (1).

7. Monitoring device according to one of the Claims 1 to 6, characterised in that a control device (11) is provided for activating and deactivating the alarm (8).

8. Monitoring device according to Claim 7, characterised in that the control device (11) takes the form of a key-operated switch (11).

## Revendications

1. Dispositif de contrôle pour ordinateur (1) comportant des dispositifs périphériques tels qu'un écran (3), une imprimante (4) et analogues, tous les appareils (3, 4) étant respectivement connectés par l'intermédiaire d'au moins une ligne de mise à la masse (5) avec l'ordinateur (1), chaque ligne de mise à la masse (5) comportant un dispositif capteur (16) bouclé entre le dispositif (3, 4) et l'ordinateur (1) pour contrôler une mise à la masse continue, le dispositif capteur (7) étant agencé pour l'enregistrement des écarts du potentiel électrique sur l'extrémité de bouclage respective du dispositif capteur (7) du potentiel de masse et de plus, une mise à la masse respective (6) étant prévue de façon supplémentaire comme potentiel de référence, de telle sorte qu'un dispositif d'alarme (8) actionnable par le dispositif capteur (7) lors d'un écart enregistré est prévu pour annoncer une interruption de la mise à la masse.

2. Dispositif de contrôle selon la revendication 1, caractérisé en ce que le dispositif capteur (7) est conçu sous forme de dispositif enfichable agencé entre le calculateur (1) et le dispositif respectif (3, 4), par exemple en tant que fiche intermédiaire (7) embrochée sur la sortie appropriée de l'ordinateur (1).

3. Dispositif de contrôle selon la revendication 1 ou 2, caractérisé en ce que le dispositif capteur (7) comporte sur l'extrémité de bouclage respective une entrée côté ordinateur (E₁) et une entrée côté appareil (E₂) et est conçu pour l'enregistrement des écarts d'une entrée (E₁, E₂) ou des deux entrées (E₁ et E₂) par rapport au potentiel de masse et en ce qu'il est prévu au moins une mise à la masse supplémentaire (6) en tant que potentiel de masse et une connexion de tension de service (9) pour l'alimentation en courant du dispositif capteur (7) ainsi qu'une connexion de sortie (10) avec le dispositif d'alarme (8) pour annoncer une interruption de mise à la masse.

4. Dispositif de contrôle selon l'une des revendications 1 à 3, caractérisé en ce qu'il est prévu un accumulateur pour l'alimentation courant indépendante du réseau.

5. Dispositif de contrôle selon l'une des revendications 1 à 4, caractérisé en ce que le dispositif capteur (7) comporte pour le contrôle d'une mise à la masse interconnectée, un dispositif de contrôle de boucle de courant de repos ou un dispositif de contrôle de forme de signal d'un signal rectangulaire à décalage de phase introduit dans une entrée signal (12) du dispositif capteur (7) et lors d'une connexion à la masse interconnectée.

6. Dispositif de contrôle selon l'une des revendications 1 à 5, caractérisé en ce que le dispositif d'alarme (8) est conçu sous forme de carte d'alarme enfichable (8) pouvant être enfichée dans l'ordinateur (1) avec une durée d'alarme réglable.

7. Dispositif de contrôle selon l'une des revendications 1 à 6, caractérisé en ce qu'il est prévu un dispositif d'actionnement (11) pour activer et désactiver le dispositif d'alarme (8).

8. Dispositif de contrôle selon la revendication 7, caractérisé en ce que le dispositif d'actionnement (11) est conçu sous forme de commutateur à clé (11).
